# EUROPÄISCHE PATENTSCHRIFT

(11) **EP 0 623 780 B1**
(45) Veröffentlichungstag und Bekanntmachung des Hinweises auf die Patenterteilung: **06.11.1996**
(21) Anmeldenummer: 94890077.4
(22) Anmeldetag: 02.05.1994
(51) Int. Cl.: F21M 3/12, F21V 8/00

(54) **Fahrzeugscheinwerferprojektionslinse**
Converging lens for vehicle headlamp
Lentille de projection pour phase de véhicule

(30) Priorität: 03.05.1993 AT 855/93
(43) Veröffentlichungstag der Anmeldung: 09.11.1994
(73) Patentinhaber: Zizala Lichtsysteme GmbH, A-3250 Wieselburg (AT)
(72) Erfinder: Krammer, Gert, A-8042 Graz (AT)
(74) Vertreter: Collin, Hans, Dipl.-Ing. Dr.

(56) Entgegenhaltungen:
- EP-A- 0 225 313
- DE-A- 3 602 262

## Beschreibung

Die Erfindung betrifft eine Fahrzeugscheinwerferprojektionslinse zur Erzeugung eines Abblendlichtmusters, bei der die konvexe Abstrahlfläche der Linse unterschiedlich abbildende Abschnitte aufweist, wobei ein oberhalb der Horizontalebene durch die optische Achse liegender oberer Abschnitt und ein unterhalb dieser Horizontalebene liegender unterer Abschnitt vorgesehen ist.

Eine derartige Projektionslinse ist in der DE-OS 36 02 262 für einen Scheinwerfer für Abblendlicht oder Nebellicht gezeigt, der eine den unteren Abschnitt des Reflektors abdeckende Blende, deren Oberkante die Hell/Dunkelgrenze erzeugt, aufweist.

Demgegenüber ist die erfindungsgemäße Projektionslinse der eingangs genannten Art nicht auf eine derartige Scheinwerferkonstruktion beschränkt und vor allem dadurch gekennzeichnet, daß zumindest zwei untere Abschnitte vorgesehen sind, von denen einer eine über die Horizontalebene zum seitlichen Linsenrand hin ansteigende obere Begrenzung aufweist, bzw. eine kontinuierlich verschieden abbildende Oberfläche (Freifläche) vorgesehen ist.

Weitere vorteilhafte Ausbildungen der erfindungsgemäßen Projektionslinse, die einzeln oder in Kombination verwirklicht sein können, sind die folgenden:

Es kann die ansteigende obere Begrenzung vorzugsweise einseitig der Vertikalebene durch die optische Achse angeordnet sein; sie kann die Horizontalebene in einem Punkt berühren, der der Schnittpunkt eines vom Schnittpunkt der optischen Achse mit der der Lichtquelle zugewandten Einstrahlfläche der Linse unter einem Winkel zur optischen Achse verlaufenden Horizontalstrahls mit der Abstrahlfläche ist.

Zweckmäßig liegt der Winkel zwischen Horizontalstrahl und optischer Achse zwischen ±5°.

Die Krümmungen der Abstrahlfläche im Vertikalschnitt durch die Linse von der Horizontalebene durch die optische Achse können zum jeweiligen Linsenrand hin flacher ausgebildet sein.

Die Länge der Linsenkontur im oberen Linsenabschnitt kann größer als im unteren Linsenabschnitt sein.

Die Krümmungen der Abstrahlfläche im unteren Abschnitt können ein Spiegelbild gegenüber der Horizontalebene durch die optische Achse bezüglich der Krümmungen im oberen Abschnitt sein.

Der untere Abschnitt mit ansteigender horizontaler oberer Begrenzung ist durch Verdrehen des durch die Schnittkurve der durch den Horizontalstrahl verlaufenden Vertikalebene mit der Abstrahlfläche, die Schnittkurve der Horizontalebene durch die optische Achse mit der Abstrahlfläche und den Linsenrand aufgespannten gedachten unteren Abschnitts um den Horizontalstrahl um 15° gebildet, wobei zwischen dem verdrehten Abschnitt und dem verbleibenden unteren Abschnitt ein Übergangszwickel mit verlaufender Krümmung vorgesehen ist.

Die Einstrahlfläche der Linse kann ebenflächig im rechten Winkel zur optischen Achse vorgesehen sein.

Die Einstrahlfläche kann, vorzugsweise als Rechteck, zur Kopplung an ein Lichtleiterbündel vorgesehen sein.

Die untere Begrenzung der Lichteinstrahlfläche kann in der Horizontalebene durch die optische Achse angeordnet sein.

Weiters kann sich der Linsenkörper im wesentlichen pyramidenstumpfförmig oder kegelstumpfförmig von der Einstrahlfläche zur Abstrahlfläche erstrecken.

Die Erfindung wird im folgenden anhand eines Ausführungsbeispiels unter Bezugnahme auf die Zeichnung näher erläutert, in der Fig. 1 eine axonometrische Schräguntersicht, Fig. 2 eine Untersicht, Fig. 3 eine Stirnansicht (Blick auf die Abstrahlfläche), Fig. 4 eine Seitenansicht, Fig. 5 einen Vertikalschnitt durch die optische Achse und Fig. 6 einen Vertikalschnitt durch die optische Achse mit Strahlengang und Strahlenabbildung auf einer in 25 m vor der Linse befindlichen Vertikalebene bezüglich einer erfindungsgemäßen Projektionslinse darstellen.

Aus Fig. 1 erkennt man, daß die konvexe Abstrahlfläche der Linse 1 einen oberen und drei untere Abschnitte aufweist. Der obere Abschnitt wird begrenzt durch den Linsenrand 2 und die Linien A und B, von denen A in der Horizontalebene durch die optische Achse 3 liegt und B zum Linsenrand hin unter 7,5° gegenüber der Horizontalebene ansteigt. Ein unterer Abschnitt wird durch A, den Linsenrand 2 und die Linie C begrenzt; darauf folgt ein Übergangszwickel, der von der Linie C, dem Linsenrand 2 und der Linie D begrenzt wird, sowie ein weiterer Abschnitt, der von der Linie D, dem Linsenrand 2 und der Linie B begrenzt wird. Die Linien A-D sind dabei nicht als Kanten in der Abstrahlfläche aufzufassen - obwohl eine derartige Ausführung möglich ist -, sondern als Linien, entlang deren sich die Krümmungsverläufe zum Übergang in den Nachbarabschnitt ändern.

Die Linien A-D berühren einander im Punkt 4, dessen Bedeutung im folgenden erläutert werden wird.

Als Linseneinstrahlfläche ist ein zur optischen Achse senkrechtes Rechteck 5 vorgesehen, das mit seiner Unterkante zentral (Punkt P) auf der Horizontalebene durch die optische Achse 3 aufsitzt und an dem ein Lichtleitfaserbündel ankoppelbar ist. Das Lichtaustrittsband 6 des nicht dargestellten Lichtleitfaserbündels ist - wie angedeutet - zur Leuchtweitenverstellung vertikal verschiebbar, was durch Relativverlagerung zwischen Lichtquelle und Lichteintrittsfläche des Lichtleitfaserbündels erfolgen kann.

In der Untersicht nach Fig. 2 kommen die Linie C und Punkt 4 durch Schneiden einer Vertikalebene 7 durch den Punkt P, der der Schnittpunkt der optischen Achse mit der Lichteintrittsfläche 5 der Linse 1 ist, mit der Abstrahlfläche der Linse zustande. Die Vertikalebene 7 ist zur Vertikalebene durch die optische Achse 3 um etwa 3 bis 5° geneigt. Aus Fig. 3 erkennt man, daß Linie C eine Kurve an der Abstrahlfläche der Linse ist. Der durch die Linie C, den Linsenrand 2 und die Horizontalebene 8 durch die optische Achse 3 begrenzte gedachte Abschnitt wird zur Bildung des sogenannten Zwickels bei asymmetrischem Abblendlicht um die Verbindungslinie P4 als Schwenkachse um 15° nach oben verschwenkt, wodurch C D und der verschwenkte gedachte Abschnitt mit dem bezüglich der Horizontalebene 8 symmetrischen oberen Abschnitt eine Oberflächenverschneidungslinie B bildet, die um 7,5° zur Horizontalebene geneigt ist. Im verbleibenden, durch C, den Linsenrand 2 und D begrenzten Zwickel werden die Oberflächenkrümmungen gleichmäßig übergehend gewählt.

Aus den Fig. 4 bis 6 erkennt man, daß die Kontur 0 der oberen Hälfte der Abstrahlfläche im Vertikalschnitt länger ist als deren untere Kontur U, d.h. die Distanz zwischen dem Schnittpunkt der optischen Achse mit der Abstrahlfläche und dem oberen Linsenrand größer ist als die zwischen diesem Schnittpunkt und dem unteren Linsenrand.

In Fig. 6 ist der Strahlengang in der zentralen Vertikalebene ausgehend von einer Lichteintrittsfläche mit der Höhe h eingezeichnet unter der Voraussetzung, daß das Lichtleiterbündel kein Parallellicht weiterleitet, sondern von einer punktförmigen Lichtquelle gespeist wird, so daß Randstrahlen im Winkel zur optischen Achse austreten. Im Vertikalschnitt ist Bedingung, daß die obere und untere Hälfte der Abstrahlfläche scharfe Abbildungen in der Horizontalebene durch die optische Achse erzeugen; unscharfe Abbildungen unterhalb davon ergeben sich automatisch. Diese Abbildungen P und P' sind an einer senkrechten Projektionswand 10 25 m vor der Linse 1 dargestellt.

Die Kontur der unteren Abstrahlhälfte ist in den Fig. 4-6 im wesentlichen symmetrisch zur Horizontalebene durch die optische Achse.

Die Krümmung der Abstrahlfläche wird rechnerisch iterativ annähernd ermittelt, wobei im zentralen Vertikalschnitt die Punkte der Kurve, bezogen auf die optische Achse, die Bedingung $\frac{\text{n.sinα}}{\text{sin β}}$= 1 erfüllen müssen.Diese Bedingung gilt für Lichtstrahlen ausgehend von der der Horizontalebene durch die optische Achse zugewandten Kante des Lichtbands, die in der Horizontalebene in 25 m Abstand von der Linse (bzw. 5 m für die Tabelle) enden.

Dabei ist n der Brechungsindex des Linsenmaterials (hier wurde n=1,49 angenommen), ist der mit der Tangentennormalen des jeweiligen Oberflächenpunkts eingeschlossene Auftreffwinkel α und β der entsprechende Abgangswinkel, wobei berücksichtigt wurde, daß beim Übergang optisch dichter/optisch dünner vom Lot gebrochen wird, also β > α.

Die Koordinaten wurden auf Basis einer Linsenlänge (Distanz zwischen Einstrahlfläche und Schnittpunkt der optischen Achse mit der Abstrahlfläche) von 90 mm und einer Linsenhöhe von 70 mm ermittelt. Die Linsenhöhe ergibt sich aus der numerischen Apertur des Lichtleiters bzw. dem maximalen Öffnungswinkel des Lichtkegels im Linsenmaterial ausgehend von der Berandung der Einstrahlfläche; hier ca. 55°.

In der folgenden Tabelle ist z die Koordinate des jeweiligen Punkts auf der optischen Achse und y die Distanz dieses Punkts von der optischen Achse, jeweils in mm angegeben.

Bei Projektionslinsen zur Erzeugung von Abblendlicht kommt es vor allem auf die Vertikalschnittkonturen an, die Horizontalschnittkonturen sind nicht kritisch und können z.B. Kreisabschnitte mit abgeflachten Randbereichen sein; dies regelt sich nach der Breite des gewünschten Lichtmusters und der erforderlichen zentralen Beleuchtungsstärke.

Die erfindungsgemäße Projektionslinse muß nicht zur Bestrahlung über ein Lichtleitfaserbündel vorgesehen sein; es können auch übliche Lichtquellen/Reflektorkombinationen vorgesehen werden. Dementsprechend wird die rückwärtige Einstrahlfläche der Linse gestaltet. Die in den Fig. 1-4 dargestellte Projektionslinse mit ebener Einstrahlfläche kann z.B. sehr gut mit einer Lichtquelle mit Ellipsoidreflektor eingesetzt werden.

Wie in Zusammenhang mit Fig. 1 bereits erwähnt, ist durch Relativverlagerung zwischen Lichtquelle und Lichteintrittsfläche des Lichtleitfaserbündels eine Verschiebung des Lichtaustrittsbandes an der Lichteintrittsfläche der Linse zur Leuchtweitenverstellung möglich. Dies ist besonders wirkungsvoll, wenn der Lichtleiter parallel gebündeltes Licht fortleitet, da dann eine scharfe Lichtbandbegrenzung im Lichtleitfaserbündel erzielbar ist. Die Verschiebung des Lichtbandes über den Querschnitt des Lichtleiterbündels ist besonders einfach realisierbar bei einer Anordnung, bei der mindestens eine Lichtquelle in Form einer Blitzlampe an Eintrittsöffnungen aufeinanderfolgender Lichtleitfaserbündel vorbeibewegt wird. In diesem Fall ist der Zeitpunkt der Blitzabfeuerung der Steuerfaktor zur Festlegung der Lage des Lichtbandes in der Eintrittsfläche der Projektionslinse und mithin der Leuchtweite. Die Lichtbandbegrenzung kann weiterhin in Abhängigkeit von der Lichtaustrittsfläche des an der Lichteintrittsfläche des Lichtleitfaserbündels vorbeigeführten Reflektors (z.B. 5 x 10 mm) und dem Spalt dazwischen (z.B. 0,1 mm) erfolgen, da die Randunschärfe des Lichtbands mit abnehmendem Spalt ebenfalls abnimmt.

Die Lichtbandbegrenzung kann nach statischen Kriterien (Neigung der optischen Achse zur Horizontalen infolge Fahrzeugbelastung) und/oder dynamischen Kriterien (Ausgleich von Straßenunebenheiten) abgestimmt werden, sowie gegebenenfalls in Abhängigkeit von durch entgegenkommende Fahrzeuge ausgesandtem Licht.

Es ist verständlich, daß - Bezug nehmend auf Fig. 1 und Fig. 6 - die Leuchtweite umso geringer wird, je weiter entfernt das Lichtband 6 der Linseneintrittsfläche 5 der Linse 1 von der Horizontalebene 8 durch die optische Achse 3 ist, d.h. je weiter es in der oberen Linsenhälfte liegt.

Es gibt Lichtleitfaserbündel in mannigfaltigen Ausführungsformen, was den Querschnitt der sie aufbauenden Fasern betrifft. Für die dargestellte Linsenkonstruktion wird ein Folienstapel bevorzugt, dessen Folien an der Lichteintrittsfläche 5 der Linse 1 parallel zur Horizontalebene 8 durch die optische Achse 3 liegen und vorzugsweise eine Dicke von 0,2 mm haben.

Z.B. kann auf diese Weise eine mindestens eindimensionale Streifenordnung im Lichtleiterbündel erzielt werden, wobei auch innerhalb der einzelnen Streifen unterschiedliche Ordnung vorgesehen werden kann. Generell wird die kleinstmögliche Winkelauflösung der Lichtaustrittswinkel des Lichtleiterbündels angestrebt mit scharfem Hell/Dunkelrand, wobei die Winkelauflösung vorzugsweise über den Bündelquerschnitt nicht konstant ist. Ebenso wird bevorzugt, daß die Beleuchtungsstärkeverteilung über den Bündelquerschnitt nicht konstant ist.

Es ist bekannt, daß eine Direktkopplung von Lichtleitfaserbündeln untereinander und mit Linsenoberflächen die Reflexionsverluste erhöht; es wird daher vorgezogen, die Kopplungsstellen mit einem selbstvernetzenden Harz, das später wieder abziehbar ist, zusammenzufügen. Hiefür eignen sich z.B. ein Elastomer bildende Silikonkautschuke. Es werden Kopplungen mit großen Brechungsindexübergängen bevorzugt.

Weiter besteht die Möglichkeit, die Lichtintensitätsverteilung im Lichtband 6 zu variieren; des erfolgt durch gezielte Verwendung von entsprechend geformten Reflektoren, die das Licht von der Lichtquelle in das Lichtleitfaserbündel projizieren.

Während die Lichteintrittsfläche der Linse in den Figuren rechteckig und im rechten Winkel zur optischen Achse verlaufend dargestellt ist, kann sie der Form nach anders sein - z.B. der Lichtaustrittsfläche von Lichtleiterbündeln beliebigen Querschnitts angepaßt sein -. Die erfindungsgemäße Projektionslinse ist weiters nicht auf Speisung über Lichtleiterbündel beschränkt; insbesondere nicht die in den Figuren dargestellte Massivlinse einheitlichen Querschnitts, die auch über Glühlampen/Reflektorkombinationen beleuchtbar ist. Weiterhin kann die Lichteintrittsfläche der Linse im Winkel zur optischen Achse stehen, z.B. bei Flachscheinwerfern, bei denen der ganze Lichtstrom durch Brechung umgelenkt werden muß und bei denen dann die Lichteinstrahlfläche der Projektionslinse bis zu etwa 25° zur optischen Achse stehen kann. Die Lichteinstrahlfläche der Projektionslinse kann zur Erzielung größtmöglicher Abbildungsschärfe auch besonders bevorzugt eine gekrümmte Fläche sein.

Die Außenflächen der erfindungsgemäßen Projektionslinse - natürlich mit Ausnahme der Einstrahlfläche und der Abstrahlfläche - können zur Erhöhung der Lichtausbeute lichtundurchlässig beschichtet sein, vor allem weiß lackiert werden.

## Patentansprüche

1. Fahrzeugscheinwerferprojektionslinse zur Erzeugung eines Abblendlichtmusters, bei der die konvexe Abstrahlfläche der Linse unterschiedlich abbildende Abschnitte aufweist, wobei ein oberhalb der Horizontalebene durch die optische Achse liegender oberer Abschnitt und ein unterhalb dieser Horizontalebene liegender unterer Abschnitt vorgesehen ist, dadurch gekennzeichnet, daß zumindest zwei untere Abschnitte vorgesehen sind, von denen einer eine über die Horizontalebene (8) zum seitlichen Linsenrand hin ansteigende obere Begrenzung (B) aufweist, bzw. eine kontinuierlich verschieden abbildende Oberfläche (Freifläche) vorgesehen ist.

2. Projektionslinse nach Anspruch 1, dadurch gekennzeichnet, daß die ansteigende obere Begrenzung (B), die vorzugsweise einseitig der Vertikalebene durch die optische Achse angeordnet ist, die Horizontalebene in einem Punkt (4) berührt, der der Schnittpunkt eines vom Schnittpunkt (P) der optischen Achse (3) mit der der Lichtquelle zugewandten Einstrahlfläche (5) der Linse unter einem Winkel zur optischen Achse verlaufenden Horizontalstrahls (7) mit der Abstrahlfläche ist.

3. Projektionslinse nach Anspruch 2, dadurch gekennzeichnet, daß der Winkel zwischen Horizontalstrahl (7) und optischer Achse (3) zwischen ±5° liegt.

4. Projektionslinse nach einem der Ansprüche 1 bis 3, dadurch gekennzeichnet, daß die Krümmungen der Abstrahlfläche im Vertikalschnitt durch die Linse (1) von der Horizontalebene (8) durch die optische Achse (3) zum jeweiligen Linsenrand hin flacher ausgebildet sind.

5. Projektionslinse nach Anspruch 4, dadurch gekennzeichnet, daß die Länge der Linsenkontur im oberen Linsenabschnitt größer ist als im unteren Linsenabschnitt.

6. Projektionslinse nach einem der Ansprüche 4 oder 5, dadurch gekennzeichnet, daß die Krümmungen der Abstrahlfläche im unteren Abschnitt ein Spiegelbild gegenüber der Horizontalebene (8) durch die optische Achse (3) bezüglich der Krümmungen im oberen Abschnitt sind.

7. Projektionslinse nach einem der Ansprüche 2 bis 6, dadurch gekennzeichnet, daß der untere Abschnitt mit ansteigender oberer Begrenzung (B) durch Verdrehen des durch die Schnittkurve (C) der durch den Horizontalstrahl (7) verlaufenden Vertikalebene mit der Abstrahlfläche, die Schnittkurve der Horizontalebene (8) durch die optische Achse (3) mit der Abstrahlfläche und den Linsenrand (2) aufgespannten gedachten unteren Abschnitts um den Horizontalstrahl (7) um 15° gebildet ist, wobei zwischen dem verdrehten Abschnitt und dem verbleibenden unteren Abschnitt ein Übergangszwickel mit verlaufender Krümmung vorgesehen ist.

8. Projektionslinse nach einem der Ansprüche 1 bis 7, dadurch gekennzeichnet, daß die Einstrahlfläche (5) der Linse (1) ebenflächig im rechten Winkel zur optischen Achse (3) vorgesehen ist.

9. Projektionslinse nach Anspruch 8, dadurch gekennzeichnet, daß die Einstrahlfläche (5) als Rechteck zur Kopplung an ein Lichtleiterbündel vorgesehen ist.

10. Projektionslinse nach Anspruch 9, dadurch gekennzeichnet, daß die untere Begrenzung der Lichteinstrahlfläche in der Horizontalebene (8) durch die optische Achse (3) angeordnet ist.

11. Projektionslinse nach einem der Ansprüche 9 oder 10, dadurch gekennzeichnet, daß sich der Linsenkörper im wesentlichen pyramidenstumpfförmig oder kegelstumpfförmig von der Einstrahlfläche (5) zur Abstrahlfläche erstreckt.

## Claims

1. A vehicle headlight projection lens for creating a low beam pattern, wherein the convex light-emitting surface of the lens has portions of different image-forming characteristics, provision being made for an upper portion located above the horizontal plane through the optical axis and a lower portion located below this horizontal plane, characterized in that at least two lower portions are provided, one of which has an upper boundary ascending above said horizontal plane (8) towards the lateral edge of the lens, and/or that a surface with steadily varied image-forming characteristics (so-called complex surface or computer-calculated surface) is provided.

2. The projection lens according to claim 1, characterized in that the ascending upper boundary (B), preferably located on one side of the vertical plane through the optical axis, contacts the horizontal plane in a point (4), which is the intersection of a horizontal ray (7) with the light-emitting surface, said horizontal ray running from the intersection (P) of said optical axis (3) with the light-receiving surface (5) of the lens, facing towards the source of light at an angle with regard to said optical axis.

3. The projection lens according to claim 2, characterized in that the angle between horizontal ray (7) and optical axis (3) is between ± 5°.

4. The projection lens according to any of claims 1 to 3, characterized in that the curvatures of the light-emitting surface in vertical section through lens (1) become less arcuate from horizontal plane (7) through optical axis (3) towards the respective edge of the lens.

5. The projection lens according to claim 4, characterized in that the length of the lens contour is longer in the upper lens portion than in the lower lens portion.

6. The projection lens according to any of claims 4 to 5, characterized in that the curvatures of the light-emitting surface in the lower portion form a mirror image with regard to the horizontal plane (8) through the optical axis (3) of the curvatures in the upper portion.

7. The projection lens according to any of claims 2 to 6, characterized in that the lower portion having the ascending upper boundary (8) is formed by pivoting the imaginary lower portion confined by the intersection curve (C) of the vertical plane running through the horizontal beam (7) with the light-emitting surface, the intersection curve of the horizontal plane (8) through the optical axis (3) with the radiating surface, and the lens edge (2), by 15° around horizontal beam (7), a transition wedge zone of approximation curvature being provided between said pivoted portion and the remaining lower portion.

8. The projection lens according to any of claims 1 to 7, characterized in that the light-receiving surface (5) of lens (1) is plane and at right angles to the optical axis (3).

9. The projection lens according to claim 8, characterized in that the light-receiving surface (5) is provided as a rectangle for coupling to a bundle of light-transporting elements.

10. The projection lens according to claim 9, characterized in that the lower boundary of the light-receiving surface is located in the horizontal plane (8) through the optical axis (3).

11. The projection lens according to any of claims 9 or 10, characterized in that the lens body extends from the light-receiving surface (5) to the light-emitting surface substantially in the form of a truncated pyramid or of a truncated cone.

## Revendications

1. Lentille à projection de projecteur route pour la génération d'un dessin de feu de croisement, où la surface emittante convexe de la lentille a des segments dont les capacités de former des images sont differentes, un segment supérieur arrangé au-dessus du plan horizontal à travers l'axe optique et un segment inférieur arrangé au-dessous de ce plan horizontal étant prévus, caractérisée en ce qu'il y a au moins deux segments inférieurs, dont l'un est muni d'une délimitation supérieure (B) montant au-dessus de ce plan horizontal (8) vers l'arête latérale de la lentille et/ou qu'il y a une surface dont la capacité de former des images est variée de facon continue (surface complexe).

2. Lentille de projection selon la revendication 1, caractérisée en ce que la délimitation supérieure montante (B), préférablement arrangée d'un côté du plan vertical à travers l'axe optique, touche le plan horizontal dans un point (4) qui est le point d'intersection d'un rayon horizontal (7) passant du point d'intersection (P) de l'axe optique (3) avec la surface irradiée (5) de la lentille, tournée vers la source lumineuse, sous un angle à l'axe optique, et la surface emittante.

3. Lentille de projection selon la revendication 2, caractérisée en ce que l'angle entre le rayon horizontal (7) et l'axe optique (3) est un angle entre ± 5°.

4. Lentille de projection selon l'une des revendications l à 3, caractérisée en ce que les courbures de la surface emittante sont, en coupe verticale à travers la lentille (1), formées moins raides du plan horizontal (8) à travers l'axe optique (3) vers l'arête respective de la lentille.

5. Lentille de projection selon la revendication 4, caractérisée en ce que la longueur du contour de la lentille est plus grande dans le segment supérieur de la lentille que dans son segment inférieur.

6. Lentille de projection selon l'une des revendications 4 ou 5, caractérisée en ce que les courbures de la surface emittante dans le segment inférieur forment une image réfléchie vis-à-vis le plan horizontal (8) à travers l'axe optique (3) relatif aux courbures dans le segment supérieur.

7. Lentille de projection selon l'une des revendications 2 à 6, caractérisée en ce que le segment inférieur avec délimitation supérieure montante (B) est formé par tournant de 15° le segment inférieur imaginaire, étendu par la courbe d'intersection (C) du plan vertical à travers le rayon horizontal (7) avec la surface radiante, la courbe d'intersection du plan horizontal (8) à travers l'axe optique (3) avec la surface radiante et l'arête de lentille (2), un coin de transition ayant une courbure rajustante étant prévu entre le segment tourné et le reste du segment inférieur.

8. Lentille de projection selon l'une des revendications 1 à 7, caractérisée en ce que la surface irradiée (5) de la lentille (1) est prévuée à surface plane à angle droit avec l'axe optique (3).

9. Lentille de projection selon la revendication 8, caractérisée en ce que la surface irradiée (5) est prévue comme rectangle pour accouplement à un faisceau d'elements optiques.

10. Lentille de projection selon la revendication 9, caractérisée en ce que la délimitation inférieure de la surface irradiée de lumière est arrangée dans le plan horizontal (8) à travers l'axe optique (3).

11. Lentille de projection selon l'une des revendications 9 ou 10, caractérisée en ce que le corps de lentille s'étend essentiellement comme tronc de pyramide ou tronc de cône de la surface irradiée à la surface emittante.
